# EUROPÄISCHE PATENTSCHRIFT

(11) **EP 1 087 199 B1**
(45) Veröffentlichungstag und Bekanntmachung des Hinweises auf die Patenterteilung: **10.05.2006**
(21) Anmeldenummer: 00890277.7
(22) Anmeldetag: 12.09.2000
(51) Int. Cl.: F41C 33/04

(54) **Holster**
Holster
Etui pour arme

(30) Priorität: 21.09.1999 AT 161299
(43) Veröffentlichungstag der Anmeldung: 28.03.2001
(73) Patentinhaber: Glock, Gaston, 2232 Deutsch-Wagram (AT)
(72) Erfinder: Glock, Gaston, 2232 Deutsch-Wagram (AT)
(74) Vertreter: Patentanwälte BARGER, PISO & PARTNER

(56) Entgegenhaltungen:
- AT-B- 388 448
- DE-U- 9 308 896
- DE-U- 9 313 311
- PATENT ABSTRACTS OF JAPAN vol. 1998, no. 01, 30. Januar 1998 (1998-01-30) & JP 09 229596 A (SANSHU KOGYO:KK), 5. September 1997 (1997-09-05)

## Beschreibung

Die Erfindung betrifft ein Holster mit einem Gürtelteil und einem Waffenteil, wie es im einleitenden Teil des Anspruches 1 definiert ist.

Ein derartiges Holster ist aus der AT 388 448 B bekannt und hat sich bewährt, Es hat besonders bei Personen, die beruflich eine Handfeuerwaffe zu tragen haben, wie Polizisten, Gendarmen, Autobahnpolizisten, Meldegängern beim Militär u.dgl. weite Verbreitung gefunden.

Es wurden je nach Anwendungsgebiet verschiedene Formen dieses Holsters verwendet, wobei sich im Laufe der Zeit herausgestellt hatte, daß ein großer Bedarf an verschieden langen Holstern besteht, d.h. an Holstern mit unterschiedlichem Abstand zwischen dem Gürtel, auf dem die Holster montiert werden und dem Verbindungspunkt zwischen Gürtelteil und Waffenteil des Holsters. Die Gründe dafür liegen hauptsächlich darin, daß die Adjustierung der eingangs genannten Personenkreise zwischen einer Winter- und einer Sommerbekleidung schwankt, und daß in Abhängigkeit davon, die Waffe mit einem kurzen oder langen Uniformrock verwendet wird. Die Lagerhaltung durch diese doppelte Ausführung und die erhöhten Investitionskosten sind ebenso wie der Austausch der Teile und die Aufbewahrung des jeweils nicht benötigten Teils nachteilig, logistisch aufwendig und besonders in der Übergangszeit, wenn je nach Tagesbefehl einmal die eine, ein anderes Mal die andere Adjustierung vorgeschrieben ist, auch lästig.

Ein Holster bestehend aus Waffenteil und Gtirtelteil ist auch aus der JP 9 229 596 A bekannt. Dabei ist am Gürtelteil eine Schiene vorgesehen, in der ein Schlitten gleitet, der die Drehverbindung mit dem Waffenteil aufweist. Der Waffenteil kann samt seiner Drehverbindung und dem Schlitten in der Führung zwischen zwei feststellbaren Positionen auf- und abgleiten und erfüllt somit obige Aufgabe. Der Waffenteil kann nicht vom Schlitten und damit nicht vom Gürtelteil gelöst werden und an schlecht zugänglicher Stelle, nämlich zwischen den beiden Holsterteilen, ist eine bewegliche Mechanik vorgesehen, die der Wartung bedarf. Die aus der Führung resultierende "Dicke" des Gürtelteiles rückt den Waffenteil samt Waffe vom Benutzer weg, wodurch sich ein erhöhtes Drehmoment auf den Sitz des Holsters ergibt.

Es besteht somit ein Bedarf an einem Holster, bei dem der genannte Abstand zwischen zumindest zwei Längen geändert werden kann, ohne dass zusätzliche, komplizierte, zueinander bewegliche Teile benötigt werden und wobei natürlich das Holster den gleichen Tragekomfort wie das vorbekannte Holster und die gleiche Sicherheit für den Benutzer aufweisen muss, somit ein Holster, bei dem die beiden Teile vollständig voneinander getrennt werden können und das einen kleinen Abstand zwischen Benutzer und Waffe garantiert.

Erfindungsgemäß werden diese Ziele durch ein Holster mit den im kennzeichnenden Teil des Anspruches 1 angeführten Kennzeichen erreicht. Auf diese Weise ist es möglich, den Gürtelteil des Holsters nach wie vor einstückig durch Kunststoffspritzgießen herzustellen und es ist vor allem möglich, einen solchen Tandem-Holster zu schaffen, ohne ihn merklich stärker ausbilden zu müssen, d.h. ohne die Waffe weiter vom Träger weg zu positionieren. Der Begriff "Führungsebene" ist hier nicht mathematisch zu sehen, sondern kann durchaus von den beiden Oberflächen eines dünnen Bauteiles, beispielsweise der Grundplatte des Gürtelteiles, übernommen werden.

Eine solche Vergrößerung des Abstandes ist in Anbetracht der Benutzung einer hinterschnittenen Führung zur Verbindung der beiden Holsterteile normalerweise unvermeidlich, da der vorstehende Führungsteil einer der beiden Führungen, üblicherweise der oberen, der Benutzung der anderen, unteren, Führung im Wege steht. Dies wird durch die erfindungsgemäße Maßnahme verhindert.

Die Erfindung wird im folgenden an Hand der Zeichnung näher erläutert. Dabei zeigt
die Fig. 1 einen erfindungsgemäßen Gürtelteil in zwei perspektivischen Ansichten und
die Fig. 2 ein erfindungsgemäßes Holster ebenfalls in zwei perspektivischen Ansichten.

Aus der in Fig. 1 dargestellten perspektivischen Ansicht eines Gürtelteiles 1 geht dessen Aufbau klar hervor: Im oberen Bereich sind Schlaufen 2 zum Einfädeln eines Gürtels vorgesehen. Am unteren Ende befindet sich eine U-förmige Führung 3, die eine Hinterschneidung 4 aufweist. Im Bereich um den Mittelpunkt des Kreisbogens der Führung 3 befindet sich in einer Grundplatte 7 eine Öffnung 5, die die Form eines gleichseitigen Dreieckes mit abgeschnittenen Ecken aufweist. Die Grundplatte 7 dient bei der Führung 3 als waffenseitige Führungsebene für einen Druckknopf 15 des Waffenteiles 10.

Diese Form hat sich in der Praxis gegenüber der in der AT-B dargestellten Kreisform der Öffnung 5 durchgesetzt und ersetzt dabei auch den dort dargestellten Fixiermechanismus. Dazu ist am Waffenteil 10 des Holsters (Fig. 2) der Druckknopf 15 gleichzeitig als runde Führungsscheibe und darunter liegende dreieckige, einstückige mit dem Druckknopf 15 verbundene, Fixierplatte ausgebildet, die, wenn sie deckungsgleich zur Öffnung 5 liegt, unter der Kraft der Feder weiter vorspringt und so die Drehbeweglichkeit zwischen dem Gürtelteil 1 und dem Waffenteil 10 blockiert.

Durch teilweises Eindrücken des Druckknopfes 15 gelangt nun die dreieckige Fixierplatte aus dem Bereich der Öffnung 5, der kreisförmige Teil des Druckknopfes 15 verbleibt aber noch in diesem Bereich und es ist somit die Drehbarkeit zwischen den beiden Teilen wieder gegeben, ohne daß sie noch getrennt werden könnten. Nur bei weiterem, noch tieferen Eindrücken des Druckknopfes 5 gelangt auch die Außenseite dieses Druckknopfes aus dem Bereich der Öffnung 5 und es kann sodann der Waffenteil 10 nach oben, in Fig. 2 gesehen, aus der hinterschnittenen Führung 3 geschoben werden.

Es ist nun erfindungsgemäß bei einem solchen Holster in der Grundplatte 7 eine U-förmige Ausnehmung vorgesehen und es ist parallel zur Grundplatte 7, im Abstand von ihr, auf der waffenfernen Seite eine Stützplatte 8 vorgesehen, die gemeinsam mit der U-förmigen Ausnehmung der Grundplatte eine hinterschnittene Führung 3' bilden, die analog zur Führung 3 ausgebildet ist. Es befindet sich der vordere Führungsteil 9 der Führung 3 im wesentlichen im gleichen Abstand vor der Grundplatte 7, wie die Stützplatte 8 sich hinter der Grundplatte 10 befindet, die Grundplatte 7 dient bei dieser Führung als waffenferne Führungsebene.

Durch diese Maßnahme stört einerseits die zusätzliche Führung 3' die Benutzung der Führung 3 nicht und anderseits wird die Erstreckung des Gürtelteils 1 normal zur Grundplatte 7 nur minimal erhöht.

Die Stützplatte 8 weist nun eine Öffnung 5' auf, deren Anordnung und Wirkung völlig analog zur Öffnung 5 der Führung 3 in der Grundplatte 7 ist.

Aus Fig. 2 ist das Zusammenwirken mit einem Waffenteil 10 zu sehen, wobei hier auch die Funktion der hinterschnittenen Führung und ihr Zusammenwirken mit dem Druckknopf 5 ersichtlich ist.

Die Erstreckung des Gürtelteils 1 und damit des gesamten Holsters normal zur Grundplatte 7 kann weiter verringert werden, wenn die Grundplatte 7 nicht völlig eben ausgebildet ist, sondern, wie es anatomisch in den meisten Fällen günstig ist, eine solche Krümmung aufweist, daß die Führung 3 zumindest teilweise unter die Führung 3' gelangt, wenn man die Tangentialebene an die Grundplatte 7 im Bereich der Führung 3' als vertikale Ebene heranzieht.

Aus der Fig. 1 und der linken Darstellung der Fig. 2 sind die Verstärkungsleisten ersichtlich, die die Grundplatte 7 so versteifen bzw. mit der Stützplatte 8 verbinden, daß die notwendige mechanische Stabilität des Gürtelteils ohne große Wandstärken erreicht werden kann. Beim dargestellten Ausführungsbeispiel sind die Gürtelschlaufen 2 von der Stützplatte dann noch nach hinten versetzt, doch ist es nicht notwendig, dies im dargestellten Ausmaß vorzunehmen.

Es kann die Stützplatte 8 im Bereich der Schlaufen 2 durchaus näher an der Ebene der Grundplatte 7 liegen, wodurch die Dicke des Gürtelteils und der Abstand der Grundplatte vom Gürtel weiter verringert werden kann.

Der Waffenteil 10 des Holsters, der in Fig. 2 dargestellt ist, weist verschiedene Sicherungen auf, durch die verhindert werden soll, daß die (nicht dargestellte) Waffe gegen den Willen des Benutzers aus dem Holster gerissen wird, beispielsweise im Zuge eines Handgemenges. Es ist selbstverständlich nicht notwendig, daß die Waffenteile des Holsters so ausgebildet sind, es können auch andere Waffenteile 10 verwendet werden, soweit sie die entsptrechenden Führungselemente aufweisen.

Es ist dies überhaupt ein wesentlicher Vorteil der Erfindung, daß die bisherigen langen bzw. kurzen Ausführungen von Gürtelteilen durch den erfindungsgemäßen Gürtelteil ersetzt werden können, ohne daß deshalb neue Waffenteile 10 angeschafft werden müssen.

So wie der Holster gemäß der AT-B besteht auch dieser bevorzugt aus Kunststoff, doch ist dies im Stand der Technik schon bekannt und nicht zentraler Teil der Erfindung.

## Patentansprüche

1. Holster mit einem Gürtelteil (1) und einem Waffenteil (10), die durch eine erste hinterschnittene Führung (3) am Gürtelteil und einen Druckknopf (15) an einer Fixierplatte des Waffenteiles (10) lösbar und drehbar fixierbar miteinander verbunden sind, wobei der Gürtelteil (1) eine Grundplatte (7) mit einer ersten waffenseitigen Oberfläche und einer ersten waffenfernen Oberfläche und ein auf der waffenseitigen Seite der Grundplatte (7) im Abstand parallel zur Grundplatte angeordnetes vorderes Führungsteil (9) mit einer zweiten waffenseitigen Oberfläche und einer zweiten waffenfernen Oberfläche besitzt und wobei die erste hinterschnittene Führung (3) eine erste waffenseitige Führungsebene und eine erste waffenferne Führungsebene aufweist, wobei die erste waffenferne Führungsebene Teil der ersten waffenseitigen Oberfläche der Grundplatte (7) und die erste waffenseitige Führungsebene Teil der zweiten waffenfernen Oberfläche des vorderen Führungsteiles (9) ist, **dadurch gekennzeichnet, dass** am Gürtelteil (1) weiter eine Stützplatte (8) mit einer dritten waffenseitigen Oberfläche und einer dritten waffenfernen Oberfläche parallel zur Grundplatte (7) und im Abstand von ihr auf der waffenfernen Seite der Grundplatte (7) angeordnet ist und zumindest eine weitere, von der ersten hinterschnittenen Führung (3) beabstandete hinterschnittene Führung (3') vorgesehen ist mit einer zweiten waffenseitigen Führungsebene und einer zweiten waffenfernen Führungsebene, wobei die zweite waffenseitige Führungsebene der weiteren hinterschnittenen Führung (3') Teil der ersten waffenfernen Oberfläche der Grundplatte ist und die zweite waffenferne Führungsebene Teil der dritten waffenseitigen Oberfläche der Stützplatte (8) ist.

## Claims

1. Holster comprising a belt part (1) and a weapon part (10), which are joined together in a detachable and rotatably fixable manner by a first undercut guide (3) on the belt part and by a press button (15) on a fixing plate of the weapon part (10), wherein the belt part (1) possesses a base plate (7), having a first weapon-side surface and a first weapon-remote surface, and a front guide part (9), disposed on the weapon-side side of the base plate (7) parallel to the base plate at a distance apart and having a second weapon-side surface and a second weapon-remote surface, and wherein the first undercut guide (3) has a first weapon-side guide plane and a first weapon-remote guide plane, the first weapon-remote guide plane being part of the first weapon-side surface of the base plate (7) and the first weapon-side guide plane being part of the second weapon-remote surface of the front guide part (9), **characterized in that** on the belt part (1) there is further disposed parallel to the base plate (7) and at a distance therefrom, on the weapon-remote side of the base plate (7), a supporting plate (8) having a third weapon-side surface and a third weapon-remote surface, and at least one further undercut guide (3'), distanced from the first undercut guide (3), is provided, having a second weapon-side guide plane and a second weapon-remote guide plane, the second weapon-side guide plane of the further undercut guide (3') being part of the first weapon-remote surface of the base plate and the second weapon-remote guide plane being part of the third weapon-side surface of the supporting plate (8).

## Revendications

1. Holster avec une partie pour ceinture (1) et une partie pour arme (10) qui sont reliées de manière amovible par un premier guidage (3) à contredépouille prévu sur la partie de ceinture et par un bouton de pression (15) prévu sur une plaque de fixation de la partie pour arme (10), ces deux parties pouvant être fixées l'une sur l'autre avec rotation, la partie pour ceinture (1) possédant une plaque de base (7) avec, une première surface du côté de l'arme et une première surface éloignée de l'arme, ainsi que sur la face de la plaque de base (7) située du côté de l'arme, et parallèlement à celle-ci à une certaine distance, une partie de guidage (9) située en avant et comportant une seconde surface du côté de l'arme et une seconde surface éloignée de l'arme, le premier guidage (3) à contredépouille présentant un premier plan de guidage du côté de l'arme et un premier plan de guidage éloigné de l'arme qui est une partie de la première surface du côté de l'arme de la plaque de base (7), tandis que le premier plan de guidage du côté de l'arme est une partie de la seconde surface éloignée de l'arme de la partie de guidage (9) située en avant, **caractérisé en ce que**
- sur la partie pour ceinture (1) se trouve de plus une plaque de soutien (8) avec une troisième surface du côté de l'arme et une troisième surface éloignée de l'arme qui est parallèle à la plaque de base (7) et espacée de celle-ci sur le côté éloigné de l'arme de la plaque de base (7),
- il est prévu au moins un autre guidage (3') à contredépouille, éloigné du premier guidage à contredépouille (3) et qui comprend un second plan de guidage du côté de l'arme et un second plan de guidage éloigné de l'arme, le second plan de guidage du côté de l'arme de l'autre guidage à contredépouille (3') étant une partie de la première surface éloignée de l'arme de la plaque de base, tandis que le second plan de guidage éloigné de l'arme est une partie de la troisième surface du côté de l'arme de la plaque de soutien (8).
